# EUROPÄISCHE PATENTSCHRIFT

(11) **EP 0 220 161 B1**
(45) Veröffentlichungstag und Bekanntmachung des Hinweises auf die Patenterteilung: **25.04.1990**
(21) Anmeldenummer: 86890222.2
(22) Anmeldetag: 04.08.1986
(51) Int. Cl.: E02D 5/80

(54) **Anker, insbesondere Freispielanker**
Anchor, especially a free-play anchor
Dispositif d'ancrage, notamment dispositif d'ancrage à expansion non restreinte

(30) Priorität: 26.08.1985 AT 2481/85; 27.08.1985 AT 2499/85; 05.05.1986 AT 1201/86
(43) Veröffentlichungstag der Anmeldung: 29.04.1987
(73) Patentinhaber: Vorspann-Technik Gesellschaft m.b.H., A-5023 Salzburg (AT)
(72) Erfinder: Thal, Hermann, Dipl.-Ing., A-5310 Mondsee (AT)
(74) Vertreter: Köhler-Pavlik, Johann, Dipl.-Ing.

(56) Entgegenhaltungen:
- BUCH VON PROF. DR.-ING. FRITZ LEONHARDT "Spannbeton für die Praxis",2. Auflage, 1962 VERLAG VON W. ERNST & SOHN, Berlin Seiten 110-115

## Beschreibung

Die Erfindung betrifft einen Freispielanker, bei welchem mindestens ein Spannglied in einem Hüllrohr verläuft.

Ein weiterer Gegenstand der Erfindung betrifft ein Verfahren zum Einbau eines Freispielankers, mit zumindest einem Spannglied, bei welchem das Spannglied über die freie Spannlänge von einem Hüllrohr und einer anschließenden Trompete umgeben ist, wobei der freie Raum zwischen dem Spannglied und dem Hüllrohr mit einem korrosionsschützendem Material ausgefüllt wird.

Nach der Ausbildung der Anker in der freien Spannlänge wird unterschieden zwischen blokkierten Ankern und Freispielankern. Blockierte Anker sind jene, bei denen der Raum zwischen den Stahlzuggliedern und dem umgebenden Hüllrohr ausgepreßt wird und die Stahlzugglieder nach dem Erhärten der Zementsuspension mit dem Hüllrohr fest verbunden werden. Solche Anker können sich infolge der aus dem Erddruck an dem Hüllrohr herrührenden Reibung nicht mehr ungehindert dehnen. Es ist deshalb zu empfehlen, diese Anker nur für untergeordnete Bauwerke zu verwenden, weil nach dem Festlegen der Anker und dem Verpressen mit Zementsuspension die Funktionsfähigkeit nicht mehr prüfbar ist, insbesondere können die Ankerkräfte nicht mehr gemessen werden. Die notwendige, dauernde Aussage über die Sicherheit des geankerten Bauwerkes ist bei blockierten Ankern nicht mehr möglich. Freispielanker sind jene, bei denen der Raum zwischen den Stahlzuggliedern und dem umgebenden Hüllrohr im Bereich der Spannlänge mit dauerplastischen Massen ausgefüllt wird. Es bleibt dadurch die Längsbeweglichkeit der Stahlzugglieder erhalten, weil die dauerplastischen Massen eine weitgehend reibungsfreie Verbindung zum Hüllrohr herstellen. Die Stahlzugglieder können daher auf ihrer ganzen Länge Verformungen und Lastveränderungen übernehmen. Verwendet werden ausschließlich Schmierfette auf Erdölbasis, denen Korrosionsschutzzusätze beigegeben werden.

Wenn man nun das Problem des Schutzes von Dauerfreispielankern mit Mineralölfetten unter dem Gesichtspunkt des so stark sensibilisierten Umweltbewußtseins betrachtet, so kommt man zu dem Schluß, daß das Risiko der Anwendung dieser Fette in Baugliedern für die Verschmutzung des Grundwassers im Boden einfach zu groß ist, im Vergleich zum Vorteil, den sie zur Aufrechterhaltung der Längsbeweglichkeit der Anker bieten.

Bei Dauerfreispiel-Bündelankern besteht weiters die Möglichkeit, daß sich die Spannglieder bedingt durch Temperatur- und/oder Belastungsschwankungen dehnen und wieder zusammenziehen, wodurch es zu Rißbildungen im Zementstein im Bereich der freien Spannlänge kommen kann.

Ziel der vorliegenden Erfindung ist es diese Gefahr zu verhindern oder zumindest wesentlich herabzusetzen, ohne das vorerwähnte Risiko der Anwendung der Fette in Kauf nehmen zu müssen. Zumindest ist es jedoch Ziel der Erfindung, dieses Risiko auf ein vertretbares Maß zu senken. Dieses Ziel wird dadurch erreicht, daß beim Freispielanker der eingangs erwähnten Art das Hüllrohr im Bereich einer gewünschten Längsbeweglichkeit des Spanngliedes, vorzugsweise im Bereich der freien Spannlänge, in zumindest einem zweiten Rohr (Gleitrohr) längsbeweglich geführt ist, und daß das Hüllrohr mit einem bei einer zumindest einmaligen Überlastung des Spanngliedes oder der Spannglieder über die voreingestellte Vorspannkraft hinaus dehnbaren Zementstein od.dgl. dehnbaren Füllmaterial ausgefüllt ist, welches das Spannglied bzw. die Spannglieder umgibt.

Das genannte Ziel wird außerdem durch ein Verfahren der eingangs erwähnten Art unterstützt, welches dadurch gekennzeichnet ist, daß über das Hüllrohr ein Gleitrohr geschoben wird, welches ein Verschieben des Hüllrohrs innerhalb des Gleitrohrs gestattet, worauf das im Boden, Fels od.dgl. verankerte Spannglied gespannt und am freien Ende beim Anker verkeilt wird, und anschließend der freie Raum zwischen dem Spannglied und dem Hüllrohr und Trompete mit einem, bei einer zumindest einmaligen Überlastung des Spanngliedes oder der Spannglieder über die voreingestellte Vorspannkraft hinaus dehnbaren Material gefüllt wird. Weitere Einzelheiten der Erfindung werden anhand der Zeichnung erläutert, in welcher Ausführungsbeispiele der erfindungsgemäßen Einrichtung dargestellt sind. Es zeigen
Fig. 1 das spannseitige Ende der Verankerung (Verankerungsblock) im Längsschnitt,
Fig. 2 ein Längsschnitt durch den Mittelteil der Verankerung (freie Spannlänge) und
Fig. 3 ein Schnitt durch das bergseitige Ende der Verankerung (Verankerungsstrecke).

In den Fig. 1-3 sind die Spannglieder in Form von Litzen mit 1 bezeichnet. Sie sind mittels Keilen 2, z.B. lösbaren Hutkeilen, in einem ringförmigen Ankerkörper 3 festgelegt der sich über ein zweiteiliges Zwischenstück 4, welches auch als Gewinde-Zwischenstück ausgebildet sein kann, an einer Ankerplatte 5 abstützt. Die über die Keile 2 vorstehenden Teile der Spannglieder sind von Hüllen 6 und Endkappen 7 abgedeckt. Die bisher angeführten Teile sind durch einen Topf 8 überdeckt, welcher an der Ankerplatte 5 befestigt und gegenüber dieser abgedichtet ist.

Die Ankerplatte 5 liegt an einer Ankerwand 9 an, wobei zwischen dieser und dem Boden, Erdreich, Fels od.dgl. 10 eine Lage aus Filterbeton vorgesehen sein kann.

Die Spannglieder 1 werden durch einen Umlenkring 11 parallel verlaufend ausgerichtet und erstrecken sich über den Bereich ihrer freien Spannlänge bis zum bergseitigen Verankerungsbereich (Fig. 3). Von der Innenseite des Ankerkörpers 3 geht eine Trompete 12 aus, die mittels eines Winkelringes 13 am Ankerkörper 3 befestigt ist. Diese Trompete 12 ist an ihrem inneren (dünneren) Ende mit Außengewinde versehen und auf dieses Gewinde ist eine Hülse 14 aufgeschraubt, welche sich ins Innere des Bohrloches 15 hin etwas erweitert. Die Trompete 12 und die Hülse 14 können auch eine allenfalls teleskopartige Einheit bilden.

Von der Ankerplatte 5 geht ein Schutzrohr 16 aus, das an der Ankerplatte 5 mittels eines Flansches 17 befestigt ist. Zwischen diesem Flansch und der Ankerwand 9 liegt der Flansch 18 einer Bohrlochauskleidung 19.

Die Spannglieder 1 sind im Abstand von einem Hüllrohr 20 umgeben, welches in geringem Abstand vom inneren Ende der Trompete 12 beginnt und sich über die gesamte freie Spannlänge der Spannglieder 1 erstreckt. Der von diesem Hüllrohr 20 umschlossene Raum ist, so wie auch der Innenraum der Trompete, mit einem elastisch-dehnbaren Zementstein od.dgl. Füllmaterial ausgefüllt.

Dieser Zementstein bzw. das Füllmaterial hat die Eigenschaft, bei einer Überdehnung der Spannglieder über die voreingestellte Vorspannkraft hinaus keine Sprünge oder Risse zu bilden. Diese Eigenschaft des Zementsteins od.dgl. wird durch einen Zusatz erreicht, welcher dem Zementstein die Eigenschaft gibt, sich in einem geringen Ausmaß dehnen zu können. Hiezu werden vorzugsweise Kunststoffe beigemischt, die zweckmäßig in Dispersionsform im Zementstein vorliegen. Als Beispiel wird ein elastisches Zusatzmaterial vorgeschlagen, das z.B ein aushärtbares Kunstharz ist. Das Zusatzmaterial kann im flüssigen Zustand in Mengen von 3 bis 10 Gew.-%, vorzugsweise 5 Gew.-%, enthalten sein.

Das Hüllrohr 20 ist über seine ganze Länge von einem Gleitrohr 21 umgeben, welches gegenüber dem Hüllrohr 20 geringen Abstand hat. Hiebei sind die einander gegenüber liegenden Flächen der beiden Rohr 20, 21 glatt. Das Gleitrohr 21 ragt sowohl in das Schutzrohr 16 als auch in die Hülse 14. Zwischen dem Gleitrohr 21 einerseits und dem Schutzrohr 16 sowie der Hülse 14 anderseits sind Dichtringe 22 bzw. 23 angebracht.

Beim inneren Ende der Ankerwand 9 ist eine ringförmige Abdichtung 24 vorgesehen, die sich zwischen dem Gleitrohr 21 und der Auskleidung 19 erstreckt. In den zwischen dieser Abdichtung 24 und der Ankerplatte 5 (bzw. dem Flansch 17) gelegenen Ringraum 25 führt eine Leitung 26, um Füllmittel in diesen Ringraum einbringen zu können. Zur Kontrolle der vollständigen Füllung dieses Raumes ist das Abströmrohr 28 vorgesehen; erst wenn aus diesem Rohr Füllmaterial ausfließt, ist der Raum 25 zur Gänze gefüllt. Auch in den zwischen der Hülse 14 und dem Schutzrohr 16 vorhandenen Ringraum führt eine Füll-Leitung (nicht gezeigt). Der nur sehr geringe Dicke aufweisende Ringraum zwischen Hüllrohr 20 und Gleitrohr 21 bleibt jedoch frei oder er wird mit einer dauerplastischen Masse ausgefüllt, um eine gegenseitige Längsbewegung zwischen diesen beiden Rohren zu erleichtern. Die Menge dieser dauerplastischen Masse ist infolge des sehr kleinen Abstandes zwischen den Rohren 20 und 21 äußerst gering.

Das innere Ende des Hüllrohres 20 ist auf das abgesetzte (verjüngte) Ende eines Rohrabschnittes 30 aufgeschoben, welches einen elastisch-dehnbaren Dichtungsbalg 31 durchsetzt. Der vom Balg 31 und dem Rohrabschnitt 30 umschlossene Raum 32 kann über die nach außen führende Leitung 33 gefüllt werden, um den Balg zum dichten Anliegen an der Wand des Bohrloches 15 zu bringen.

Zur Befestigung des einen Endes des Balges 31 dient ein Ring 34, welcher sich zum Ende des Gleitrohrs 21 hin erweitert; dieser erweiterte Abschnitt des Ringes 34 ist mit dem inneren Ende des Gleitrohrs 21 verbunden.

Vom innen liegenden Ende des Rohrabschnittes 30 geht ein Wellrohr 45 aus; es ist aber auch möglich, das Well-rohr 45 und den Rohrabschnitt 30 als zusammenhängendes einziges Stück auszu-bilden. Das andere Ende des Wellrohrs 45 ist durch eine Kappe 36 abgeschlossen. Es ist von Vorteil, die Wellungen des Wellrohrs 45 gemäß einem ein- oder mehrgängigen Rundgewinde auszubilden; die entsprechend ausgebildete Kappe 36 kann in diesem Fall mit dem Wellrohr 45 durch einfaches Auf- bzw. Einschrauben verbunden werden. Auch die allfällige Verbindung zwischen Wellrohr 45 und Rohrabschnitt 30 kann auf diese Weise vereinfacht werden.

Beim äußeren Ende des Wellrohrs 45 ist eine Abschlußscheibe 46 vorgesehen, die von den Spann-gliedern 1 und einem zentralen, nahe der Kappe 36 endigenden Füllrohr 37 durchsetzt wird.

Eine weitere Abschlußscheibe 48 befindet sich im Hüllrohr 20 nahe dessen innerem Ende; auch der zwischen den beiden Abschlußscheiben 46 und 48 liegende Raum kann über eine (nicht dargestellte) Leitung von außen her gefüllt werden. Der zwischen dem Wellrohr 45 und dem Bohrloch 15 vorhandene, bis zum Balg 31 reichende Hohlraum 38 ist in üblicher Weise mit Verankerungsmaterial gefüllt. Auch der zwischen dem Balg 31 und der Abdichtung 24 liegende Ringraum 39 kann über eine nicht dargestellte Leitung von außen her gefüllt werden.

Die Auskleidung 19 wird zusammen mit den Rohren 26 und 28 bei der Herstellung der Betonankerplatte miteingegossen. Die Dichtung 24 besteht beispielsweise aus Polyurethan-Schaumstoff. Zur starren 2 Halterung des Gleitrohrs 21 und als Korrosionsschutz wird der freie Raum zwischen der Auskleidung 19 und dem Schutzrohr 16 einerseits und dem Gleitrohr 21 anderseits mit einem aushärtenden Material, z.B. Zementmörtel, gefüllt. In vorteilhafter Weise werden die Spannglieder zuerst gespannt und verkeilt. Erst dann wird der freie Raum zwischen den Spanngliedern 1 und dem Hüllrohr über den gesamten Bereich der freien Spannlänge, d.h. einschließlich Trompete 12 mit einem aushärtbaren Material gefüllt. Dies hat den Vorteil, daß auf das aushärtbare Material keine Zugbelastung ausgeübt wird, solange keine über die durch das Spannen der Spannglieder vorhandenen Zugkräfte liegende Zugkräfte auf die Spannglieder einwirken. Als aushärtbares Material wird Zementmörtel oder ein elastischer Zementmörtel verwendet.

Die erfindungsgemäße Ausbildung der Verankerung macht es möglich, daß sich einerseits die Spannelemente bei zusätzlichen Belastungen dehnen bzw. bei Entlastung zusammenziehen können, wobei der etwas elastische Zementstein oder das sonstige Füllmaterial diese Axialbewegungen auch im Wiederholungsfall immer wieder mitmacht ohne Risse oder Sprünge zu bilden, und daß sich anderseits das Hüllrohr, diesen Axialbewegungen der Spannelemente folgend, weil sein Innenraum mit dem elastischen Zementstein gefüllt ist, gegenüber dem es umgebenden, ortsfest gehaltenen Gleitrohr axial verschieben kann. Reibung, welche diese Axialverschiebung des Hüllrohrs im Gleitrohr behindern könnte, wird durch das Einbringen einer geringen Menge von Schmiermittel in den Raum zwischen diesen Rohren ausgeschaltet. Damit können alle Vorteile der Freispielanker erreicht werden. Jedoch ohne jedes umweltschädigende Füllmittel, insbesondere zähflüssige Öle und Fette.

Selbstverständlich können im Rahmen der Erfindung verschiedene konstruktive Abänderungen vorgenommen werden. So besteht die Möglichkeit, die Spannglieder nur gerade zu führen, ohne die Verwendung eines Umlenkringes, einer Trompete, etc. Es besteht auch die Möglichkeit, das Schutzrohr 16 wegzulassen.

## Patentansprüche

1. Freispielanker, bei welchem mindestens ein Spannglied (1) in einem Hüllrohr (20) verläuft, dadurch gekennzeichnet, daß das Hüllrohr (20) im Bereich einer gewünschten Längsbeweglichkeit des Spanngliedes (1), vorzugsweise im Bereich der freien Spannlänge, in zumindest einem zweiten Rohr (Gleitrohr) (21) längsbeweglich geführt ist, und daß das Hüllrohr (20) mit einem bei einer zumindest einmaligen Überlastung des Spanngliedes oder der Spannglieder über die voreingestellte Vorspannkraft hinaus dehnbaren Zementstein od.dgl. dehnbaren Füllmaterial ausgefüllt ist, welches das Spannglied bzw. die Spannglieder umgibt.

2. Anker nach Anspruch 1, dadurch gekennzeichnet, daß das Hüllrohr (20) und das Gleitrohr (21) an den einander zugekehrten Flächen glatt sind.

3. Anker nach Anspruch 1, dadurch gekennzeichnet, daß das äußere Ende des Gleitrohres (21) dichtend von einem Schutzrohr (16) umgeben ist, welches von der Ankerplatte (5) od.dgl. des Ankers ausgeht.

4. Anker nach Anspruch 3, dadurch gekennzeichnet, daß innerhalb des Schutzrohres (16) eine Hülse (14) vorgesehen ist, welche einerends gegenüber dem Hüllrohr (20) abgedichtet ist und andernends mit der die auseinanderstrebenden Enden der Spannglieder (1) umgebenden Trompete (12) verbunden ist sodaß eine allenfalls teleskopartige Trompete (12, 14) entsteht.

5. Anker nach Anspruch 1, dadurch gekennzeichnet, daß zwischen Hüllrohr (20) und Gleitrohr (21) eine Gleitmasse vorgesehen ist.

6. Anker nach Anspruch 5, dadurch gekennzeichnet, daß der Zementstein ein diesen elastisch machendes Zusatzmaterial enthält.

7. Anker nach Anspruch 6, dadurch gekennzeichnet, daß das elastische Zusatzmaterial die korrosionsschützenden Eigenschaften der Injektionsmasse unbeeinfluß läßt.

8. Anker nach einem der Ansprüche 5 oder 6, dadurch gekennzeichnet, daß das Zusatzmaterial im flüssigen Zustand in Mengen von 3 bis 10 Gew.-%, vorzugsweise 5 Gew.-% enthalten ist.

9. Verfahren zum Einbau eines Freispielankers, mit zumindest einem Spannglied (1), bei welchem das Spannglied über die freie Spannlänge von einem Hüllrohr (20) und einer anschließenden Trompete (12) umgeben ist, wobei der freie Raum zwischen dem Spannglied und dem Hüllrohr mit einem korrosionsschützendem Material ausgefüllt ist, dadurch gekennzeichnet, daß über das Hüllrohr (20) ein Gleitrohr (21) geschoben wird, welches ein Verschieben des Hüllrohrs innerhalb des Gleitrohrs gestattet, worauf das im Boden, Fels od.dgl. verankerte Spannglied gespannt und am freien Ende beim Anker verkeilt wird, und anschließend der freie Raum zwischen dem Spannglied und dem Hüllrohr und Trompete mit einem, bei einer zumindest einmaligen Überlastung des Spanngliedes oder der Spannglieder über die voreingestellte Vorspannkraft hinaus dehnbaren Material gefüllt wird.

## Revendications

1. Dispositif d'ancrage à expansion non restreinte, dans lequel un organe tendeur (1) au moins passe dans un tube (20) qui l'enveloppe, caractérise en ce que le tube enveloppe (20) est, dans la zone où l'organe tendeur (1) doit pouvoir se déplacer dans le sens longitudinal, de préférence dans la zone de la longueur de tension libre, guidé dans au moins un deuxième tube (tube de glissement) (21) de manière à s'y déplacer dans le sens longitudinal et en ce que le tube enveloppe (20) est rempli par un ciment ou une autre matière de remplissage expansible qui peut présenter une expansion sous l'action d'au moins une surcharge unique de l'organe ou des organes tendeurs dépassant la précontrainte réglée à l'avance et qui entoure l'organe ou les organes tendeurs.

2. Dispositif d'ancrage selon la revendication 1, caractérisé en ce que le tube enveloppe (20) et le tube de glissement (21) sont lisses sur leurs surfaces qui sont tournées l'une vers l'autre.

3. Dispositif d'ancrage selon la revendication 1, caractérisé en ce que l'extrémité extérieure du tube de glissement (21) est entourée, dans des conditions assurant l'étanchéité, par un tube de protection (16) qui part de la plaque d'ancrage (5) ou d'une partie analogue du dispositif d'ancrage.

4. Dispositif d'ancrage selon la revendication 3, caractérisé en ce qu'à l'intérieur du tube de protection (16) ce dernier comporte une douille (14) qui, d'une part, est séparée par un joint du tube enveloppe (20) et, d'autre part, est reliée à la trompette (12) qui entoure les extrémités des organes tendeurs (1) qui s'écartent les unes des autres, ce qui donne une trompette télescopique (12,14).

5. Dispositif d'ancrage selon la revendication 1, caractérisé en ce qu'il comprend, entre le tube enveloppe (20) et le tube de glissement (21), une masse de glissement.

6. Dispositif d'ancrage selon la revendication 5, caractérisé en ce que le ciment contient un produit d'addition qui le rend élastique.

7. Dispositif d'ancrage selon la revendication 6, caractérise en ce que le produit d'addition élastique n'a aucune influence sur les propriétés de protection contre la corrosion de la masse d'injection.

8. Dispositif d'ancrage selon l'une des revendications 5 ou 6, caractérise en ce que la proportion du produit d'addition dans la masse est, à l'état liquide, de 3 à 10 % en poids, de préférence de 5 % en poids.

9. Procédé de réalisation d'un dispositif d'ancrage à expansion non restreinte qui comporte au moins un organe tendeur (1) et dans lequel l'organe tendeur est, sur la longueur de tension libre, entouré par un tube enveloppe (20) et par une trompette (12) qui lui fait suite, l'espace libre compris entre l'organe tendeur et le tube enveloppe étant rempli par une matière assurant la protection contre la corrosion, caractérisé en ce qu'un tube de glissement (20) est engagé sur un tube enveloppe (21), ce qui permet un déplacement du tube enveloppe à l'intérieur du tube de glissement, après quoi l'organe tendeur est ancré dans le sol, dans les roches ou dans une base analogue et claveté à son extrémité libre pour l'ancrage, l'espace compris entre l'organe tendeur et le tube enveloppe et la trompette étant ensuite rempli par une matière qui peut présenter une expansion lorsque le ou les organes tendeurs sont soumis à au moins une surcharge unique dépassant la précontrainte réglée à l'avance.

## Claims

1. Free-play anchor, in which at least one tensioning member (1) extends in an encasing tube (20), characterised in that in the region of a desired longitudinal mobility of the tensioning member (1), preferably in the region of the free tensioning length, the encasing tube (20) is guided to move longitudinally in at least a second tube (sliding tube) (21) and that the encasing tube (20) is filled with a cement stone which is able to flex in the case of an at least single overload of the tensioning member or of the tensioning members beyond the pre-set pre-tensioning force, or similar flexible filling material, which surrounds the tensioning member or tensioning members.

2. Anchor according to claim 1, characterised in that the encasing tube (20) and the sliding tube (21) are smooth on the surfaces in facing relationship.

3. Anchor according to claim 1, characterised in that the outer end of the sliding tube (21) is surrounded in a sealed manner by a protective tube (16), which starts from the anchor plate (5) or the like of the anchor.

4. Anchor according to claim 3, characterised in that provided within the protective tube (16) is a sleeve (14), which is sealed at one end with respect to the encasing tube (20) and at the other end is connected to the trumpet (12) surrounding the divergent ends of the tensioning members (1), so that a possibly telescopic trumpet (12, 14) results.

5. Anchor according to claim 1, characterised in that a sliding material is provided between the encasing tube (20) and sliding tube (21).

6. Anchor according to claim 5, characterised in that the cement stone contains an additive making it elastic.

7. Anchor according to claim 6, characterised in that the elastic additive leaves the corrosion- protecting properties of the injection material unaffected.

8. Anchor according to one of claims 5 or 6, characterised in that the additive is contained in the liquid state in quantities of 3 to 10% by weight, preferably 5% by weight.

9. Method for the installation of a free-play anchor, with at least one tensioning member (1), in which the tensioning member is surrounded over the free tensioning length by an encasing tube (20) and an adjoining trumpet (12), the free space between the tensioning member and the encasing tube being filled with a corrosion- protecting material, characterised in that slid over the encasing tube (20) is a sliding tube (21), which allows a displacement of the encasing tube within the sliding tube, whereupon the tensioning member anchored in the ground, rock or the like is tensioned and wedged at the free end close to the anchor and then the free space between the tensioning member and the encasing tube and trumpet is filled with a material which is able to flex at the time of an at least single overload of the tensioning member or of the tensioning members beyond the pre-set pre-tensioning force.
